# EUROPÄISCHE PATENTSCHRIFT

(11) **EP 0 850 574 B1**
(45) Veröffentlichungstag und Bekanntmachung des Hinweises auf die Patenterteilung: **03.11.1999**
(21) Anmeldenummer: 96120716.4
(22) Anmeldetag: 21.12.1996
(51) Int. Cl.: A42B 1/06

(54) **Sportmütze und Verfahren zu ihrer Herstellung**
Sports cap and method of manufacturing the same
Casquette à usage sportif et son procédé de fabrication

(43) Veröffentlichungstag der Anmeldung: 01.07.1998
(73) Patentinhaber: Landers, Luke Evan, Claremont, California 91711 (US)
(72) Erfinder: Landers, Luke Evan, Claremont, California 91711 (US)
(74) Vertreter: Hübner, Hans-Joachim, Dipl.-Ing.

(56) Entgegenhaltungen:
- GB-A- 384 478
- US-A- 2 057 915
- US-A- 3 039 113
- US-A- 4 549 316
- US-A- 4 839 924
- US-A- 4 982 449
- US-A- 5 048 128

## Beschreibung

Die Erfindung bezieht sich auf eine Sportmütze vorzugsweise mit einer aus mehreren textilen Segmenten zusammengenähten Kappe, einem im wesentlichen undehnbaren Kopfband, das einen freien Oberrand und einen Unterrand aufweist, sowie mit einem Schirm, der einen Innenrand und einen Außenrand aufweist, wobei der Innenrand des Schirmes zwischen einem Rand der Kappe und dem Unterrand des Kopfbandes eingenäht ist, siehe z.B. US-A-4 549 316.

Sportmützen dieser Art sind als sogenannte Schirmmützen oder Schirmkappen bekannt. Die Schirme bestehen aus steifem elastisch biegsamen dünnen Material, in der Regel aus Kunststoff mit einer Stärke von weniger als 1,0 mm. Auch gibt es Schirme aus Pappe, die dann vom Mützenstoff überzogen sind. Wenn die Schirme bei den bekannten Sportmützen eine gute Formstabilität haben sollen, ist ihre Steifigkeit so groß, daß sie nur begrenzt biegsam sind und bei Stoßbeanspruchungen knicken oder gar brechen. Im Ballsport können solche Mützen sogar Kopfverletzungen hervorrufen. Weniger steife Schirme haben dagegen eine nicht ausreichende Formstabilität und sind höchst knickempfindlich.

Aufgabe der Erfindung ist es, eine Sportmütze der eingangs genannten Art dahingehend auszubilden, daß ihr Schirm im Gebrauchszustand der Mütze, also wenn sie auf dem Kopf aufgesetzt ist, eine gute Formstabilität aufweist. Bei Nichtgebrauch jedoch auf kleinstem Raum eng zusammengefaltet werden kann, ohne daß beim nächsten Gebrauch schädliche Folgen am Schirm zurückbleiben.

Diese Aufgabe wird erfindungsgemäß dadurch gelöst, daß der Schirm aus einem plattenförmigen, elastisch verformbaren Schaumstoffzuschnitt mit einer Dicke von mindestens 2 mm besteht, daß der Schirm mit dem anschließenden Kappenteil und dem Kopfband in einem entlasteten Zustand flach auslegbar ist, wobei der Kappenteil und das Kopfband Falten bilden, die im Bereich des Kopfbandes im wesentlichen rechtwinklig zu beiden Kopfbandrändern verlaufen und sich vom Unterrand zum Oberrand des Kopfbandes zwickelartig verbreitern, daß der Schirm in seiner Flachstellung wenigstens angenähert sichelförmig ausgebildet ist und sein Innenrand bogenförmig gekrümmt ist, wobei die Krümmung im Mittelbereich des Innenrandes am größten und zu den Enden des Innenrandes hin allmählich abnimmt.

Eine Weiterbildung der Erfindung besteht darin, daß der Innenrand des Schirmes wenigstens angenähert parabelförmig verläuft.

Ein besonders vorteilhaftes Merkmal der Erfindung besteht darin, daß der Schirm im geradegestreckten Zustand des Kopfbandes - von vorn gesehen - deckseitig einen mittleren konvexen Wölbungsabschnitt und zwei seitlich angrenzende konkave Wölbungsabschnitte bildet. Dabei geht der konvexe Wölbungsabschnitt vorzugsweise stetig in die konkaven Wölbungsabschnitte über.

Erfindungsgemäß wird der Schirm aus einer herkömmlichen Neoprene-Schaumstoffplatte ausgeschnitten oder ausgestanzt. Dieser Schirm-Zuschnitt ist beliebig knautschbar und geht in seine ursprüngliche ebene Form zurück ohne Biege-oder Faltspuren zu hinterlassen. Wird die Mütze jedoch auf den Kopf aufgesetzt, so erhält der mittlere Schirmbereich - deckseitig gesehen - eine konvexe Wölbung, derart, daß der Vorderrand des Schirmes bogenförmig gekrümmt ist. Dadurch erhält der Schirm eine ausreichend hohe Formstabilität, bleibt dennoch aber elastisch biegsam, sodaß er beim Anstoßen gegen einen Widerstand hochklappen oder abwärtsklappen kann, ohne am Kopf des Benutzers Verletzungen hervorrufen zu können. Dies ist beim Auftreffen eines Sportballes von erheblicher Bedeutung. Sobald die Beanspruchung des Schirmes aufhört, federt der Schirm in seine gebogene Sollstellung zurück. Besonders vorteilhaft für die Formstabilität des Schirmes ist es, wenn sich an den konvexen mittleren Wölbungsabschnitt beidseitig je ein konkaver Wölbungsabschnitt anschließt. Dadurch wird eine Doppelkrümmung des Schirmes erzeugt, die die Formstabilität erhöht. Diese beiden seitlichen konkaven Wölbungsabschnitte haben eine geringere Krümmung als der mittlere konvexe Wölbungsabschnitt und die Seitenränder des Schirmes laufen zum Innenrand des Schirmes hin nahezu geradlinig aus.

Obwohl der Schirm bei der erfindungsgemäßen Sportmütze eine besonders große Länge haben kann, also vom Kopf weit vorsteht, kann er dank seiner Wölbung nicht einklappen. Die Sportmütze läßt sich zu einem sehr kleinen Päckchen zusammenknautschen und beispielsweise in der Hosentasche verstauen, ohne daß beim Wiederaufsetzen der Mütze Knicke oder Falten zurückbleiben. Die Formstabilität der Mütze im aufgesetzten Zustand ist praktisch unbegrenzt. Das verwendete Neoprene-Schaumstoffmaterial hat den weiteren Vorteil der absoluten Wasserunempfindlichkeit, sodaß die Mütze für alle Outdoor-Sportarten bestens geeignet ist.

Das erfindungsgemäße Verfahren zur Herstellung der Sportmütze beinhaltet das Stanzen oder das Ausschneiden eines in grober Annäherung sichelförmigen Schirmes aus einer Neoprene-Schaumstoffplatte mit mindestens etwa 3 mm Dicke und das Annähen des Innenrandes des Schirmes zwischen dem Rand der Kappe und dem Kopfband. Wesentlich ist dabei, daß während des Einnähens des Schirmes der Innenrand des Schirmes unter wellenartiger Verformung dessen Außenrandes wenigstens bereichsweise geradegestreckt wird. Vorzugsweise wird der Einnähvorgang zweistufig ausgeführt, wobei man in der Mitte beginnt und zuerst die eine Hälfte bis zum Ende des Innenrandes des Schirmes am Kopfband annäht und dann anschließend von der Mitte aus die andere Hälfte annäht.

Die Kappenform ist bei der erfindungsgemäßen Mütze ohne Belang. Das Kopfband ist zwar vorzugsweise zu einem geschlossenen Ring ausgebildet, dessen Umfang auf die jeweilige Kopfgröße einstellbar ist, jedoch könnte das Kopfband auch eine Federbügeleinlage aufweisen. Die Kappe setzt sich vorzugsweise aus einer Anzahl Stoffsegmente zusammen, obwohl aber auch dies nicht zwingend ist. Die Kappe könnte zu einem schmalen Topstreifen schrumpfen, der von einer Seite des Kopfbandes über den Kopf hinweg zur anderen Kopfbandseite reicht. Aber auch ohne diesen Topstreifen ist der Schirm z.B. lediglich mittels eines Stirnbandes gut verwendbar.

Anhand der Zeichnung, die ein Ausführungsbeispiel darstellt, wird die Erfindung näher beschrieben.

Es zeigt:
- FIG. 1: eine Ansicht der neuen Sportmütze im aufgesetzten Zustand,
- FIG. 2: eine Seitenansicht der Sportmütze,
- FIG: 3: eine Vorderansicht der Sportmütze,
- FIG. 4: eine Unteransicht der Mütze,
- FIG. 5: das in FIG. 2 eingekreiste Detail 5 im Schnitt,
- FIG. 6: die sich ergebende Form des Schirmes bei Streckung des Schirminnenrandes im Kopfbandbereich,
- FIG. 7: eine Vorderansicht des sich ergebenden Schirmgebildes bei Streckung des Schirminnenrandes,
- FIG. 8: eine Seitenansicht des Schirmes mit gestrecktem Schirminnenrand und
- FIG. 9: eine Unteransicht der Mütze mit gestrecktem Schirminnenrand.

Eine Sportmütze 10 besteht aus einer Kappe 12 mit innenliegendem Kopfband 14 und einem Schirm 16. Der Schirm 16 besteht aus einem in erster Annäherung sichelförmigen Neoprene-Schaumstoff von etwa 5 mm Dicke und weist einen leicht gekrümmten Vorderrand 18, fast geradlinige oder leicht konvex gekrümmte Seitenränder 20 sowie jeweils einen bogenförmigen Übergangsabschnitt 22 zwischen Vorderrand 18 und Seitenrand 20 auf. Der Innenrand des Schirmes 16 ist mit 24 bezeichnet. Die Länge des Schirmes 16 auf seiner Mittelbreite zwischen Vorderrand 18 und Innenrand 24 ist mindestens doppelt so groß wie die Länge jedes Seitenrandes 20. Der Innenrand 24 des Schirmes 16 ist zwischen dem unteren Rand der Kappe 12 und dem Unterrand 44 des Kopfbandes 14 eingenäht.

Der Innenrand 24 des Schirmes 16 verläuft in flach ausgelegtem Zustand angenähert parabelförmig, d.h. im Scheitel hat der Innenrand 24 seine stärkste Krümmung und diese Krümmung nimmt zu den beiden Enden des Innenrandes 24 allmählich ab. Beim Annähen des Innenrandes 24 am Kopfband 14 und vorzugsweise gleichzeitig an der Kappe 12 wird der Innenrand gestreckt, d.h. gerade gerichtet und am ebenfalls gerade geführten Kopfband 14 angenäht. Der Schirm 16 nimmt dabei die Formen gemäß Figuren 6 - 9 ein, wobei - deckseitig gesehen - ein mittlerer stark konvex gebogener Wölbungsabschnitt 26 und beidseitig angrenzend jeweils ein stark konkav gekrümmter Wölbungsabschnitt 28 entstehen. In der Seitenansicht (FIG. 8) hat der mittlere Wölbungsabschnitt 26 eine geradlinige Kontur 30. Das Strecken des Innenrandes 24, also dessen Geraderichten beim Annähen des Schirmes 16 ist wesentlich für die Formstabilität des Schirmes 16 in seiner späteren Gebrauchsstellung.

Wird die Kappe 12 in ihrer Längsrichtung gestreckt, so erhält der Schirm 16 eine Form mit annähernd einfacher Krümmung, d.h. parallel zum Innenrand 24 gelegte Schnitte haben Konturen, die angenähert tropfenförmig zu nennen sind. Rechtwinklig dazu gelegte Schnitte verlaufen nahezu geradlinig. Lediglich zu den Enden der Seitenränder hin ergeben sich leichte Einwärtswölbungen der Außenseite des Schirmes 16.

In der Gebrauchsstellung der Mütze 10 nimmt nun der Schirm 16 eine Form an, die zwischen denen der Längsstreckung und der Querstreckung der Mütze liegen. Der Innenrand 24 wird gleichmäßig in radialer Richtung gespannt, wodurch der Schirm 16 einen mittleren konvexen Wölbungsabschnitt 32 erhält, dessen Krümmungsradius größer als derjenige des Wölbungsabschnittes 26 bei Querstreckung des Innenrandes 24 ist. Der Vorderrand 18 des Schirmes verläuft in diesem Wölbungsabschnitt 30 bogenförmig mit angenähert konstanter Krümmung. An den mittleren Wölbungsabschnitt 32 schließt sich beidseitig jeweils ein leicht konkav gekrümmter Wölbungsabschnitt 34 an, der ebenfalls in seiner Krümmung viel weniger ausgeprägt ist als der seitliche Wölbungsabschnitt 28 in der quergestreckten Form des Innenrandes 24. Die Wölbungsabschnitte 32, 34 gehen vollkommen stetig ineinander über. Diese Kombination einer vorderen stärkeren Konvexwölbung in Verbindung mit schwächeren seitlichen Konkavwölbungen führt zu einer hohen Formstabilität des Schirmes 16 in der Gebrauchsstellung der Mütze 10. Diese Form des Schirmes 16 stellt sich beim Aufsetzen der Mütze immer wieder neu ein und kann sich deswegen nicht im Laufe der Gebrauchszeit verlieren.

Die Mütze 10 mit ihrem Schirm 16 kann eng zusammengepackt, z.B. gerollt, gefaltet und unkontrolliert geknautscht und beliebige Zeit in diesem Zustand aufbewahrt werden und der Schirm 16 erhält dennoch beim Aufsetzen der Mütze 10 seine glatte mehrfach gewölbte Gestalt wieder, sodaß das Aussehen und die Funktion unverändert bleiben.

Zur Verstellung der Kopfweite ist das Kopfband 14 hinten geteilt und hat zwei riemenartige Befestigungsenden 36, 38, die mit Rastzapfen bzw. Löchern versehen sind.

Der Zuschnitt des Schirmes 16 aus Neoprenematerial hat einen leicht gekrümmten Vorderrand 18 und nahezu gerade Seitenränder 20, wobei sich die zwischen den Seitenrändern 20 gemessene Schirmbreite zum Vorderrand 18 hin leicht verringert. Der Krümmungsradius der Übergangsbögen 22 ist kleiner als derjenige des Vorderrandes 18. Das Kopfband 14 hat einen freien Oberrand 42 und den am Innenrand 24 des Schirmes 16 vernähten Unterrand 44. Zwischen beiden Rändern 42, 44 werden Falten 46 gebildet, wobei der geradlinig vernähte Innenrand 24 des Schirmes 16 dafür sorgt, daß sich diese Falten 46 zwickelartig vom Unterrand 44 zum Oberrand 42 hin verbreitern. Im gestreckten Zustand des Innenrandes 24 und des Kopfbandes 14 verläuft das Kopfband 14 faltenfrei. Diese von der elastischen Vorspannung des Schirmes 16 herrührenden Falten 46 sind auch vorhanden, wenn das Kopfband 14 etwa rechtwinklig vom flachliegenden Schirm 16 hochsteht, verschwinden jedoch, wenn die Mütze 10 auf dem Kopf aufgesetzt wird, weil der Oberrand 42 gespannt wird, was zur mehrfach gekrümmten Formgebung des Schirmes 16 führt.

## Patentansprüche

1. Sportmütze mit einer Kappe (12), einem im wesentlichen undehnbaren Kopfband (14), das einen freien Oberrand (42) und einen Unterrand (44) aufweist, sowie mit einem Schirm (16), der einen Innenrand (24) und einen Außenrand (18, 20, 22) aufweist, wobei der Innenrand (24) des Schirmes (16) zwischen dem unteren Kappenrand und dem Unterrand (44) des Kopfbandes (14) eingenäht ist, **dadurch gekennzeichnet, daß** der Schirm (16) aus einem plattenförmigen, elastisch verformbaren Schaumstoffzuschnitt mit einer Dicke von mindestens 2 mm besteht, daß der Schirm (16) mit dem anschließenden Kappenteil und dem Kopfband (14) in einem entlasteten Zustand flach auslegbar ist, wobei der Kappenteil und das Kopfband (14) Falten (46) aufweisen, die im Bereich des Kopfbandes (14) im wesentlich rechtwinklig zu beiden Kopfbandrändern (42, 44) verlaufen und sich vom Unterrand (44) zum Oberrand (42) des Kopfbandes (14) hin zwickelartig verbreitern, daß der Schirm (16) in seiner Flachstellung wenigstens angenähert sichelförmig ausgebildet ist und sein Innenrand (24) bogenförmig gekrümmt ist, wobei die Krümmung im Mittelbereich des Innenrandes (24) am größten ist und zu den Enden des Innenrandes (24) hin allmählich abnimmt.

2. Sportmütze nach Anspruch 1, **dadurch gekennzeichnet, daß** der Innenrand (24) des Schirmes (16) wenigstens angenähert parabelförmig verläuft.

3. Sportmütze nach Anspruch 1, **dadurch gekennzeichnet, daß** der Schirm (16) in geradegestrecktem Zustand des Kopfbandes (14) - von vorn gesehen - deckseitig einen mittleren konvexen Wölbungsabschnitt (32) und zwei seitlich angrenzende konkave Wölbungsabschnitte ( 34) bildet.

4. Sportmütze nach Anspruch 3, **dadurch gekennzeichnet, daß** der konvexe Wölbungsabschnitt (32) in die konkaven Wölbungsabschnitte (34) stetig übergeht.

5. Sportmütze nach Anspruch 3, **dadurch gekennzeichnet, daß** der Außenrand (18-22) des Schirmes (16) einen Vorderrand (18) und zwei mit Übergangsbögen (22) anschließende Seitenränder (20) aufweist, und daß die Seitenränder (20) der konkaven Wölbungsabschnitte (34) im Nachbarbereich des Innenrandes (24) wenigstens angenähert geradlinig verlaufen.

6. Sportmütze nach Anspruch 5, **dadurch gekennzeichnet, daß** in der Flachstellung des Schirmes (16) die Schirmbreite zum Vorderrand (18) des Schirmes (16) hin allmählich abnimmt.

7. Sportmütze nach Anspruch 1, **dadurch gekennzeichnet, daß** ihr vom flach auf einer Unterlage mit der Deckseite nach unten liegenden Schirm (16) hochgestelltes Kopfband (14) zwickelartige Falten (46) bildet, die sich zum freien Oberrand (42) hin verbreitern.

8. Verfahren zur Herstellung einer Sportmütze nach einem der Ansprüche 1 bis 7, **dadurch gekennzeichnet, daß** während des Einnähens des Schirmes (16) längs dessen Innenrandes (24) zwischen dem unteren Rand der Kappe (12) und dem Kopfband (14) der Innenrand (24) des Schirmes (16) unter wellenartiger Verformung dessen Außenrandes (18-22) wenigstens bereichsweise geradegestreckt gehalten wird.

## Claims

1. A sports cap comprising a crown (12), a substantially inextensible headband (14) having a free upper edge (42) and a lower edge (44), and a peak (16) having an inner edge (24) and an outer edge (18, 20, 22), wherein the inner edge (24) of the peak (16) is sewn in between the lower edge of the crown and the lower edge (44) of the headband (14), characterised in that the peak (16) comprises a plate-type, elastically deformable foamed plastic blank with a thickness of at least 2mm, in that the peak (16) with the adjoining crown part and the headband (14) can be laid out flat in a relaxed state, the crown part and the headband (14) having folds (46) which, in the region of the headband (14), extend substantially at right angles to both headband edges (42, 44) and widen in a gusset-like manner from the lower edge (44) to the upper edge (42) of the headband (14), and in that the peak (16) is at least approximately sickle-shaped when flat and its inner edge (24) is curved, the curvature being greatest in the centre region of the inner edge (24) and gradually decreasing towards the ends of the inner edge (24).

2. A sports cap according to claim 1, characterised in that the inner edge (24) of the peak (16) extends at least approximately parabolically.

3. A sports cap according to claim 1, characterised in that, when the headband (14) is straightened - viewed from the front - the peak (16) forms a central convex curved portion (32) at the top and two laterally adjacent concave curved portions (34).

4. A sports cap according to claim 3, characterised in that the convex curved portion (32) merges progressively into the concave curved portions (34).

5. A sports cap according to claim 3, characterised in that the outer edge (18-22) of the peak (16) has a front edge (18) and two side edges (20) adjoining the latter via transition curves (22), and in that the side edges (20) of the concave curved portions (34) extend at least approximately in a straight line in the vicinity of the inner edge (24).

6. A sports cap according to claim 5, characterised in that, when the peak (16) is flat, the width of the peak gradually decreases towards the front edge (18) of the peak (16).

7. A sports cap according to claim 1, characterised in that its headband (14), placed upright by the peak (16) lying flat on a surface with the upper side downwards, forms gusset-like folds (46) which widen towards the free upper edge (42).

8. A method of manufacturing a sports cap according to any one of claims 1 to 7, characterised in that, when the peak (16) is sewn in along its inner edge (24) between the lower edge of the crown (12) and the headband (14), the inner edge (24) of the peak (16) is held straight at least in regions while its outer edge (18-22) is deformed in an undulating manner.

## Revendications

1. Casquette à usage sportif, avec un bonnet (12), un serre-tête (14) sensiblement non-élastique présentant un bord supérieur libre (42) et un bord inférieur (44), ainsi qu'avec une visière (16) présentant un bord intérieur (24) et un bord extérieur (18, 20, 22), le bord intérieur (24) de la visière (16) étant incorporé par couture entre le bord inférieur du bonnet et le bord inférieur (44) du serre-tête (14), caractérisée par le fait que la visière (16) consiste en une coupe en mousse en forme de plaque, déformable élastiquement, d'une épaisseur d'au moins 2 mm, que la visière (16) peut, dans un état détendu, être posée à plat avec l'élément de bonnet adjacent et le serre-tête (14), l'élément de bonnet et le serre-tête (14) présentant des plis (46) qui s'étendent, à l'endroit du serre-tête (14), sensiblement perpendiculairement aux deux bords (42, 44) du serre-tête et s'évasent de manière réniforme du bord inférieur (44) vers le bord supérieur (42) du serre-tête (14), que la visière (16) est, dans sa position à plat, réalisée au moins environ en forme de faucille et que son bord intérieur (24) est courbé en arc, la courbure étant la plus grande dans la partie centrale du bord intérieur (24) et diminuant progressivement vers les extrémités du bord intérieur (24).

2. Casquette à usage sportif suivant la revendication 1, caractérisée par le fait que le bord intérieur (24) de la visière (16) s'étend au moins environ de forme parabolique

3. Casquette à usage sportif suivant la revendication 1, caractérisée par le fait que la visière (16) forme, à l'état tendu du serre-tête (14) - vue de l'avant -, du côté supérieur, un segment central courbé convexe (32) et deux segments courbés concaves (34) adjacents latéralement.

4. Casquette à usage sportif suivant la revendication 3, caractérisée par le fait que le segment courbé convexe (32) passe de manière continue dans les segments courbés concaves (34).

5. Casquette à usage sportif suivant la revendication 3, caractérisée par le fait que le bord extérieur (18 - 22) de la visière (16) présente un bord avant (18) et deux bords latéraux (20) qui suivent avec des arcs de transition (22) et que les bords latéraux (20) des segments courbés concaves (34) s'étendent au moins environ en ligne droite dans la zone voisine du bord intérieur (24).

6. Casquette à usage sportif suivant la revendication 5, caractérisée par le fait que, à l'état plat de la visière (16), la largeur de visière diminue progressivement vers le bord avant (18) de la visière (16).

7. Casquette à usage sportif suivant la revendication 1, caractérisée par le fait que son serre-tête (14) redressé, par rapport à la visière (16) posée à plat sur un support, avec le côté supérieur vers le bas, forme des plis (46) réniformes s'évasant vers le bord supérieur libre (42).

8. Procédé de fabrication d'une casquette à usage sportif suivant l'une des revendications 1 à 7, caractérisé par le fait que, lors de l'assemblage par couture de la visière (16) le long de son bord intérieur (24) entre le bord inférieur du bonnet (12) et le serre-tête (14), le bord intérieur (24) de la visière (16) est maintenu tendu au moins par endroits, en déformant de forme ondulée son bord extérieur (18 - 22).
